# EUROPÄISCHE PATENTSCHRIFT

(11) **EP 2 635 757 B1**
(45) Veröffentlichungstag und Bekanntmachung des Hinweises auf die Patenterteilung: **31.12.2014**
(21) Anmeldenummer: 11776086.8
(22) Anmeldetag: 06.10.2011
(51) Int. Cl.: E05B 81/20, E05F 15/12

(54) **VERFAHREN FÜR DIE MOTORISCHE VERSTELLUNG EINES VERSTELLELEMENTS EINES KRAFTFAHRZEUGS**
METHOD FOR DISPLACING A DISPLACEMENT ELEMENT OF A MOTOR VEHICLE IN A MOTORISED MANNER
PROCEDE POUR LE DEPLACEMENT PAR MOTEUR D'UN ELEMENT DE REGLAGE D'UN VEHICULE AUTOMOBILE

(30) Priorität: 03.11.2010 DE 102010050134
(43) Veröffentlichungstag der Anmeldung: 11.09.2013
(73) Patentinhaber: Brose Fahrzeugteile GmbH & Co. KG, Hallstadt, 96103 Hallstadt (DE)
(72) Erfinder: SCHELER, Alexander, 96053 Bamberg (DE)
(74) Vertreter: Gottschald, Jan
(86) Internationale Anmeldenummer: PCT/EP2011/004993
(87) Internationale Veröffentlichungsnummer: WO 2012/059161

(56) Entgegenhaltungen:
- EP-A2- 1 219 766
- DE-U1-202005 020 085
- US-A1- 2002 040 551
- US-A1- 2010 107 500

## Beschreibung

Die Erfindung betrifft ein Verfahren für die motorische Verstellung eines Verstellelements eines Kraftfahrzeugs gemäß Anspruch 1 sowie ein Antriebssystem für die motorische Verstellung eines solchen Verstellelements gemäß Anspruch 8.

Das in Rede stehende Antriebssystem, das der Durchführung des vorschlagsgemäßen Verfahrens dient, findet Einsatz für die motorische Verstellung eines Verstellelements eines Kraftfahrzeugs. Der Begriff "Verstellelement" ist dabei umfassend zu verstehen. Hierunter fallen Heckklappen, Heckdeckel, Motorhauben, Türen, insbesondere Seitentüren, Laderaumböden o. dgl. eines Kraftfahrzeugs.

Das bekannte Verfahren für die motorische Verstellung einer Heckklappe eines Kraftfahrzeugs, von dem die vorliegende Erfindung ausgeht, ist in der DE 20 2005 020 085 U1 oder der EP 1 219 766 A offenbart. Hier ist eine erste Antriebsanordnung für die motorische Verstellung des Verstellelements im Sinne eines klassischen Heckklappenantriebs vorgesehen, der die motorische Verstellung der Heckklappe zwischen einer der Hauptschließstellung vorgelagerten Vorschließstellung und der Öffnungsstellung übernimmt.

Bei der Verstellung der Heckklappe von der Vorschließstellung in die Hauptschließstellung sind regelmäßig hohe Kräfte aufzubringen, die im Wesentlichen auf den in diesem Verstellbereich wirkenden Dichtungsgegendruck zurückgehen. Für diesen Verstellbereich ist eine zweite Antriebsanordnung vorgesehen, die auch als "Schließhilfsanordnung" bezeichnet wird. Die Schließhilfsanordnung geht bei der bekannten Anordnung auf die motorische Verstellung eines Schließkeils einer Kraftfahrzeugschlossanordnung zurück.

In einer anderen bekannten Variante für eine Schließhilfsanordnung lässt sich die Schlossfalle des Kraftfahrzeugschlosses einer Kraftfahrzeugschlossanordnung motorisch von einer Vorraststellung in eine Hauptraststellung überführen. Ein Beispiel hierfür zeigt die DE 20 2005 017 541 U1.

Bei dem den nächstliegenden Stand der Technik bildenden Verfahren löst die Überführung des Kraftfahrzeugschlosses in den Hauptrastzustand eine Ansteuerung der Schließhilfsanordnung derart aus, dass die Heckklappe selbst - hier durch eine motorische Verstellung des Schließkeils - von ihrer der Hauptschließstellung vorgelagerten Vorschließstellung in ihre Hauptschließstellung verstellt wird.

Während sich das bekannte Verfahren auf besonders einfache Weise realisieren lässt, ergibt sich in ganz bestimmten Fällen unsachgemäßer Bedienung ein gewisses Verletzungsrisiko für den Benutzer. Dies betrifft beispielsweise die manuelle Überführung des Kraftfahrzeugschlosses in den Vorrastzustand bzw. den Hauptrastzustand, indem der Benutzer die Schlossfalle des Kraftfahrzeugschlosses mittels eines Schraubendrehers in die Vorraststellung bzw. die Hauptraststellung verstellt. Dies würde bei dem bekannten Verfahren zu einer entsprechenden Ansteuerung des Schließhilfsantriebs führen, was je nach konstruktiver Auslegung mit einem Verletzungsrisiko einhergehen kann.

Der Erfindung liegt das Problem zugrunde, das bekannte Verfahren für die motorische Verstellung eines Verstellelements eines Kraftfahrzeugs derart weiterzubilden, dass die Benutzersicherheit insbesondere im Hinblick auf die Robustheit gegen Fehlbedienungen erhöht wird.

Das obige Problem wird durch die Merkmale von Anspruch 1 gelöst.

Wesentlich ist die Überlegung, dass die Schließhilfsfunktion erst ausgelöst wird, wenn die Wahrscheinlichkeit einer Fehlbedienung praktisch gegen Null geht.

Im Einzelnen wird die Schließhilfsfunktion ausgelöst, wenn ein Eingriffsindikator für den Eingriff zwischen dem Kraftfahrzeugschloss und dem Schließkeil o. dgl. detektiert wird, wenn gleichzeitig dazu die Stellung des Verstellelements zwischen seiner Vorschließstellung und seiner Hauptschließstellung detektiert wird und wenn jedenfalls unmittelbar vor der obigen Detektion des Eingriffsindikators eine Bewegung des Verstellelements in Schließrichtung detektiert wird.

Bei dem Eingriffsindikator handelt es sich ganz allgemein um ein Ereignis, das als Indiz für das Vorliegen des Eingriffs zwischen dem Kraftfahrzeugschloß und dem Schließkeil zu werten ist. In diesem Sinne sind eine ganze Reihe von Eingriffsindikatoren denkbar. In bevorzugter Ausbildung ist der Eingriffsindikator das Ereignis der Überführung der Schloßfalle des Kraftfahrzeugschlosses in ihre Vorraststellung oder ihre Hauptraststellung (Anspruch 2).

Mit der UND-Verknüpfung der obigen drei Bedingungen wird gewissermaßen eine Plausibilitätsprüfung vorgenommen, durch die sichergestellt wird, dass eine Ansteuerung der zweiten Antriebsanordnung im Sinne der Schließhilfsfunktion nur erfolgt, wenn dies normalbetriebsmässig vorgesehen ist. Von besonderer Bedeutung ist hierfür die Tatsache, dass unmittelbar vor der Detektion des Eingriffsindikators eine Bewegung des Verstellelements in Schließrichtung detektiert wird. Dies lässt sich durch eine Fehlbedienung nicht realisieren.

Bei der besonders bevorzugten Ausgestaltung gemäß Anspruch 4 wird die Bewegungsrichtung von den Sensorwerten eines Stellungssensors für die Stellung des Verstellelements abgeleitet. Denkbar ist, eine Anzahl der jeweils letzten Sensorwerte des Stellungssensors zu speichern und aus dem Ansteigen bzw. Abfallen der Sensorwerte auf die Bewegungsrichtung des Verstellelements zu schließen. Eine andere Möglichkeit besteht darin, stets den aktuellen Sensorwert mit einem früheren Sensorwert zu vergleichen und in Abhängigkeit davon, ob die Differenz dieser Sensorwerte positiv oder negativ ist, ein Öffnungs-Flag öder ein Schließ-Flag zu setzen.

Nach einer weiteren Lehre, der ebenfalls eigenständige Bedeutung zukommt, wird ein Antriebssystem für die motorische Verstellung eines Verstellelements eines Kraftfahrzeugs gemäß Anspruch 8 beansprucht.

Wesentlich nach dieser weiteren Lehre ist die Tatsache, dass die Antriebssteuerung derart ausgelegt ist, dass sie die zweite Antriebsanordnung ansteuert, um das Verstellelement von der Vorschließstellung in die Hauptschließstellung zu verstellen, wenn sie den obigen Eingriffsindikator detektiert, gleichzeitig dazu die Stellung des Verstellelements in einem Vorschließbereich zwischen seiner Vorschließstellung und seiner Hauptschließstellung detektiert und jedenfalls unmittelbar vor der obigen Detektion des Eingriffsindikators eine Bewegung des Verstellelements in Schließrichtung detektiert.

Auf alle Ausführungen zu dem vorschlagsgemäßen Verfahren, die geeignet sind, das Antriebssystem zu beschreiben, darf verwiesen werden.

Im Folgenden wird die Erfindung anhand einer lediglich ein Ausführungsbeispiel darstellenden Zeichnung näher erläutert. In der Zeichnung zeigt
- Fig. 1: das Heck eines Kraftfahrzeugs in einer Seitenansicht mit einer Heckklappe und einem vorschlagsgemäßen Antriebssystem zur motorischen Verstellung der Heckklappe und
- Fig. 2: einen der beiden Antriebe des Antriebssystems gemäß Fig. 1 in einer Schnittdarstellung.

Das in Fig. 1 dargestellte Antriebssystem dient der motorischen Verstellung des Verstellelements 1 "Heckklappe" eines Kraftfahrzeugs. Es sind hier auch alle anderen im einleitenden Teil der Beschreibung angesprochenen Verstellelemente vorteilhaft anwendbar. Alle folgenden Ausführungen zu einer Heckklappe gelten entsprechend gleichermaßen für alle anderen dort angesprochenen Verstellelemente.

Das Verstellelement 1, hier die Heckklappe 1, ist in üblicher Weise zwischen einer Hauptschließstellung und einer in Fig. 1 dargestellten Öffnungsstellung verstellbar, um eine Klappenöffnung 2 verschließen zu können.

Für die motorische Verstellung des Verstellelements 1 zwischen einer der Hauptschließstellung vorgelagerten Vorschließstellung und der Öffnungsstellung ist eine erste Antriebsanordnung 3 vorgesehen, die in noch zu erläuternder Weise als Spindel-Antriebsanordnung ausgestaltet ist. Dabei liegt der Verstellabstand zwischen der Hauptschließstellung und der Vorschließstellung vorzugsweise in einem Bereich zwischen 3% und 10%, insbesondere bei 5% des gesamten Verstellwegs des Verstellelements 1.

Für die motorische Verstellung des Verstellelements 1 von der obigen Vorschließstellung in die Hauptschließstellung ist eine zweite Antriebsanordnung 4 (Schließhilfsanordnung) vorgesehen.

Um das Verstellelement 1 in seiner Hauptschließstellung fixieren zu können, ist eine Kraftfahrzeugschlossanordnung 5 vorgesehen, die ein Kraftfahrzeugschloss 6 und einen dem Kraftfahrzeugschloss 6 zugeordneten Schließkeil 7 aufweist. Für die Realisierung des Schließkeils 7 sind zahlreiche Varianten denkbar. Beispiele hierfür sind die Ausgestaltung als Schließbolzen, Schließbügel o. dgl..

Dem Antriebssystem ist neben der ersten Antriebsanordnung 3 und der zweiten Antriebsanordnung 4 eine Antriebssteuerung 8 zugeordnet, die insbesondere die Koordination der beiden Antriebsanordnungen 3, 4 übernimmt. Dabei ist es vorgesehen, dass die zweite Antriebsanordnung 4 von der Antriebssteuerung 8 angesteuert wird, um das Verstellelement 1 von der Vorschließstellung in die Hauptschließstellung zu verstellen, wenn die Antriebssteuerung 8 einen obigen Eingriffsindikator für den Eingriff zwischen dem Kraftfahrzeugschloss 6 und dem Schließkeil 7 detektiert, gleichzeitig dazu die Stellung des Verstellelements 1 in einem Vorschließbereich zwischen seiner Vorschließstellung und seiner Hauptschließstellung detektiert und jedenfalls unmittelbar vor der Detektion des Eingriffsindikators eine Bewegung des Verstellelements 1 in Schließrichtung detektiert. Es wurde weiter oben erläutert, dass sich mit der UND-Verknüpfung dieser drei Bedingungen das ungewünschte Auslösen der Schließhilfsfunktion durch eine Fehlbedienung sicher vermeiden lässt.

Der obige Eingriff zwischen dem Kraftfahrzeugschloss 6 und dem Schließkeil 7 lässt sich besonders einfach sensorisch erfassen, wenn das Kraftfahrzeugschloss 6 die üblichen Schließelemente "Schlossfalle" und "Sperrklinke" aufweist. Dann lässt sich die Schlossfalle des Kraftfahrzeugschlosses 6 durch den Eingriff mit dem Schließkeil 7 o. dgl. von einer Öffnungsstellung in eine Vorraststellung und/oder in eine Hauptraststellung bringen. Der Eingriffsindikator ist dann vorzugsweise das Ereignis der Überführung der Schlossfalle in die Vorraststellung oder die Hauptraststellung durch den Eingriff mit dem Schließkeil 7.

Im Einzelnen weist das Kraftfahrzeugschloss 6 vorzugsweise einen Stellungssensor für die Stellung von Schlossfalle und/oder Sperrklinke auf, wobei die Antriebssteuerung 8 für die Detektion des Eingriffs zwischen dem Kraftfahrzeugschloss 6 und dem Schließkeil 7 die Sensorwerte dieses Stellungssensors überwacht.

Die Detektion des Eintretens des Verstellelements 1 in den Bereich zwischen seiner Vorschließstellung und seiner Hauptschließstellung und die Detektion der Bewegungsrichtung lassen sich am einfachsten bewerkstelligen, indem die Sensorwerte eines Stellungssensors für die Stellung des Verstellelements 1 überwacht werden. Einfache Varianten für die Ermittlung der Bewegungsrichtung wurden im allgemeinen Teil der Beschreibung gegeben.

Bei dem dargestellten und insoweit bevorzugten Ausführungsbeispiel ist es so, dass die erste Antriebsanordnung 3 zwei Spindelantriebe 9 aufweist, die in den beiden seitlichen Bereichen der Heckklappenöffnung 2 angeordnet sind. In Fig. 1 ist nur einer der beiden Spindelantriebe 9 dargestellt. Fig. 2 zeigt diesen Spindelantrieb in einer Schnittansicht.

Die folgenden Ausführungen betreffen nur den einen in Fig. 1 erkennbaren Spindelantrieb 9, sie gelten aber gleichermaßen für gegebenenfalls weitere vorhandene Antriebe.

Der in Fig. 2 dargestellte Spindelantrieb 9 ist als Spindelantrieb mit Antriebsmotor 10, Zwischengetriebe 11 und Spindel-Spindelmuttergetriebe 12 ausgestaltet, wobei eine Federanordnung 13 dafür sorgt, dass das Spindel-Spindelmuttergetriebe 12 in die ausgefahrene Stellung vorgespannt ist. Den Einbauzustand des Spindelantriebs 9 zeigt Fig. 1. Der obige Stellungssensor für die Stellung des Verstellelements 1 kann hier als Hall-Sensor ausgestaltet sein, der mit einem an einer Welle des Spindelantriebs angeordneten Magneten zusammenwirkt.

Es darf der Vollständigkeit halber darauf hingewiesen werden, dass für die konstruktive Ausgestaltung der ersten Antriebsanordnung 3 zahlreiche Varianten denkbar sind.

Auch für die konstruktive Auslegung der zweiten Antriebsanordnung 4 sind zahlreiche vorteilhafte Varianten denkbar.

In einer Variante ist es vorgesehen, dass die zweite Antriebsanordnung 4 einen Antrieb aufweist, durch den eine Verstellung der Schlossfalle des Kraftfahrzeugschlosses bewirkbar ist. Dabei ist es vorzugsweise so, dass die Schlossfalle motorisch von der Vorraststellung in die Hauptraststellung verstellbar ist, um das Verstellelement 1 von der Vorschließstellung in die Hauptschließstellung zu überführen. Der Eingriffsindikator ist in diesem Fall das Ereignis der Überführung der Schloßfalle in die Vorraststellung.

Bei dem dargestellten Ausführungsbeispiel ist es dagegen vorgesehen, dass die zweite Antriebsanordnung 4 einen Antrieb aufweist, durch den eine Verstellung des Schließkeils 7 bewirkbar ist, um das Verstellelement 1 von der Vorschließstellung in die Hauptschließstellung zu überführen. In Fig. 1 ist die Stellung des Schließkeils 7, die der Vorschließstellung des Verstellelements 1 entspricht, in gestrichelter Linie dargestellt, und die Stellung des Schließkeils 7, die der Hauptschließstellung des Verstellelements 1 entspricht, in durchgezogener Linie dargestellt. Der Eingriffsindikator ist in diesem Fall vorzugsweise das Ereignis der Überführung der Schloßfalle in die Hauptraststellung.

Es wurde schon darauf hingewiesen, dass es sich bei dem Verstellelement 1 um irgendein Verstellelement 1 eines Kraftfahrzeugs handeln kann. In besonders bevorzugter Ausgestaltung handelt es sich bei dem Verstellelement 1 um eine Heckklappe, um einen Heckdeckel, um eine Motorhaube, um eine Tür, insbesondere Seitentür, oder um einen Laderaumboden des Kraftfahrzeugs.

Nach einer weiteren Lehre, der ebenfalls eigenständige Bedeutung zukommt, wird das Antriebssystem bestehend aus einer ersten Antriebsanordnung 3, einer zweiten Antriebsanordnung 4 und einer Antriebssteuerung 8 in obigem Sinne beansprucht. Insoweit darf auf die Ausführungen zu dem vorschlagsgemäßen Verfahren verwiesen werden.

Schließlich darf noch darauf hingewiesen werden, dass zur weiteren Steigerung der Benutzersicherheit zusätzliche Daten abgefragt werden können. Bei diesen zusätzlichen Daten handelt es sich beispielsweise um den Verlauf der Stromaufnahme der ersten Antriebsanordnung 3. Bei einem "gewollten" Eingriff zwischen dem Kraftfahrzeugschloss 6 und dem Schließkeil 7 ist nämlich stets ein Stromanstieg zu verzeichnen, der bei einer oben angegebenen Fehlbedienung ausbleiben würde. Weitere Abfragen sind entsprechend denkbar.

## Patentansprüche

1. Verfahren für die motorische Verstellung eines Verstellelements (1) eines Kraftfahrzeugs mittels eines Antriebssystems, wobei das Verstellelement (1) zwischen einer Hauptschließstellung und einer Öffnungsstellung verstellbar ist, wobei eine erste Antriebsanordnung (3) für die motorische Verstellung des Verstellelements (1) zwischen einer der Hauptschließstellung vorgelagerten Vorschließstellung und der Öffnungsstellung vorgesehen ist, wobei eine zweite Antriebsanordnung (4) für die motorische Verstellung des Verstellelements (1) von der Vorschließstellung in die Hauptschließstellung vorgesehen ist,
wobei eine Kraftfahrzeugschlossanordnung (5) mit einem Kraftfahrzeugschloss (6) und einem dem Kraftfahrzeugschloss (6) zugeordneten Schließkeil (7) o. dgl. zur Fixierung des Verstellelements (1) in der Hauptschließstellung vorgesehen ist und
wobei die zweite Antriebsanordnung (4) von einer Antriebssteuerung (8) angesteuert wird, um das Verstellelement (1) von der Vorschließstellung in die Hauptschließstellung zu verstellen, wenn die Antriebssteuerung (8)
- einen Eingriffsindikator für den Eingriff zwischen dem Kraftfahrzeugschloss (6) und dem Schließkeil (7) o. dgl. detektiert,
- gleichzeitig dazu die Stellung des Verstellelements (1) zwischen seiner Vorschließstellung und seiner Hauptschließstellung detektiert und
- jedenfalls unmittelbar vor der obigen Detektion des Eingriffsindikators eine Bewegung des Verstellelements (1) in Schließrichtung detektiert.

2. Verfahren nach Anspruch 1, **dadurch gekennzeichnet, dass** das Kraftfahrzeugschloß (6) die Schließelemente Schlossfalle und Sperrklinke aufweist, dass die Schlossfalle durch den Eingriff mit dem Schließkeil (7) o. dgl. in eine Vorraststellung und/oder in eine Hauptraststellung bringbar ist und dass es sich bei dem zu detektierenden Eingriffsindikator um das Ereignis der Überführung der Schlossfalle in die Vorraststellung oder die Hauptraststellung handelt.

3. Verfahren nach Anspruch 2, **dadurch gekennzeichnet, dass** das Kraftfahrzeugschloss (6) einen Stellungssensor für die Stellung von Schlossfalle und/oder Sperrklinke aufweist und dass die Antriebssteuerung (8) für die Detektion des Eingriffsindikators die Sensorwerte dieses Stellungssensors überwacht.

4. Verfahren nach einem der vorhergehenden Ansprüche, **dadurch gekennzeichnet, dass** die erste Antriebsanordnung (3) einen Stellungssensor für die Stellung des Verstellelements (1) aufweist und dass die Antriebssteuerung (8) zur Detektion des Eintretens des Verstellelements (1) in den Bereich zwischen seiner Vorschließstellung und seiner Hauptschließstellung und zur Detektion der Bewegungsrichtung des Verstellelements (1) die Sensorwerte dieses Stellungssensors überwacht.

5. Verfahren nach einem der vorhergehenden Ansprüche, **dadurch gekennzeichnet, dass** die erste Antriebsanordnung (3) mindestens einen Spindelantrieb (9) aufweist, der mit dem Verstellelement (1) einerseits und mit der Kraftfahrzeugkarosserie andererseits gekoppelt ist.

6. Verfahren nach einem der vorhergehenden Ansprüche, **dadurch gekennzeichnet, dass** die zweite Antriebsanordnung (4) einen Antrieb aufweist, durch den eine Verstellung der Schlossfalle des Kraftfahrzeugschlosses (6) oder des Schließkeils (7) o. dgl. bewirkbar ist.

7. Verfahren nach einem der vorhergehenden Ansprüche, **dadurch gekennzeichnet, dass** das Verstellelement (1) als Heckklappe, als Heckdeckel, als Motorhaube, als Tür, insbesondere Seitentür oder als Laderaumboden des Kraftfahrzeugs ausgestaltet ist.

8. Antriebssystem für die motorische Verstellung eines Verstellelements (1) eines Kraftfahrzeugs, insbesondere zur Durchführung eines Verfahrens nach einem der vorhergehenden Ansprüche, wobei das Verstellelement (1) zwischen einer Hauptschließstellung und einer Öffnungsstellung verstellbar ist, wobei eine erste Antriebsanordnung (3) für die motorische Verstellung des Verstellelements (1) zwischen einer der Hauptschließstellung vorgelagerten Vorschließstellung und der Öffnungsstellung vorgesehen ist, wobei eine zweite Antriebsanordnung (4) für die motorische Verstellung des Verstellelements (1) von der Vorschließstellung in die Hauptschließstellung vorgesehen ist,
wobei eine Kraftfahrzeugschlossanordnung (5) mit einem Kraftfahrzeugschloss (6) und einem dem Kraftfahrzeugschloss (6) zugeordneten Schließkeil (7) o. dgl. zur Fixierung des Verstellelements (1) in einer Hauptschließstellung vorgesehen ist und
wobei eine Antriebssteuerung (8) die zweite Antriebsanordnung (4) ansteuert, um das Verstellelement (1) von der Vorschließstellung in die Hauptschließstellung zu verstellen, wenn die Antriebssteuerung (8)
- einen Eingriffsindikator für den Eingriff zwischen dem Kraftfahrzeugschloss (6) und dem Schließkeil (7) o. dgl. detektiert,
- gleichzeitig dazu die Stellung des Verstellelements (1) zwischen seiner Vorschließstellung und seiner Hauptschließstellung detektiert und
- jedenfalls unmittelbar vor der obigen Detektion des Eingriffsindikators eine Bewegung des Verstellelements (1) in Schließrichtung detektiert.

## Claims

1. Method for the motorized adjustment of an adjustable element (1) of a motor vehicle by means of a drive system, wherein the adjustable element (1) is adjustable between a main locking position and an opening position, wherein a first drive arrangement (3) is provided for the motorized adjustment of the adjustable element (1) between a pro-locking position located upstream of the main locking position and the opening position, wherein a second drive arrangement (4) is provided for the motorized adjustment of the adjustable element (1) from the pre-locking position into the main locking position,
wherein a motor vehicle lock arrangement (5) with a motor vehicle lock (6) and a lock striker (7) or the like assigned to the motor vehicle lock (6) is provided for fixing the adjustable element (1) in the main locking position, and
wherein the second drive arrangement (4) is activated by a drive controller (8) in order to adjust the adjustable element (1) from the pre-locking position into the main locking position when the drive controller (8)
- detects an engagement indicator for the engagement between the motor vehicle lock (6) and the lock striker (7) or the like,
- at the same time as this detects the position of the adjustable element (1) between the pre-locking position thereof and the main locking position thereof, and
- at any rate directly before the above detection of the engagement indicator, detects a movement of the adjustable element (1) in the locking direction.

2. Method according to Claim 1, **characterized in that** the motor vehicle lock (6) has the locking elements - a lock latch and a pawl, **in that** the lock latch can be brought by engagement with the lock striker (7) or the like into a pre-latching position and/or a main latching position, and **in that** the engagement indicator which is to be detected involves the event of the transfer of the lock latch into the pre-latching position or the main latching position.

3. Method according to Claim 2, **characterized in that** the motor vehicle lock (6) has a position sensor for the position of the lock latch and/or pawl, and **in that** the drive controller (8) monitors the sensor values of said position sensor for the detection of the engagement indicator.

4. Method according to one of the preceding claims, **characterized in that** the first drive arrangement (3) has a position sensor for the position of the adjustable element (1), and **in that** the drive controller (8) monitors the sensor values of said position sensor for detection of the entry of the adjustable element (1) into the region between the prelocking position thereof and the main locking position thereof and for detection of the direction of movement of the adjustable element (1).

5. Method according to one of the preceding claims, **characterized in that** the first drive arrangement (3) has at least one spindle drive (9) which is coupled at one end to the adjustable element (1) and at the other end to the motor vehicle body.

6. Method according to one of the preceding claims, **characterized in that** the second drive arrangement (4) has a drive by means of which an adjustment of the lock latch of the motor vehicle lock (6) or of the lock striker (7) or the like can be brought about.

7. Method according to one of the preceding claims, **characterized in that** the adjustable element (1) is configured as a tailgate, as a rear lid, as an engine hood, as a door, in particular a side door, or as a loading comportment floor of the motor vehicle.

8. Drive system for the motorized adjustment of an adjustable element (1) of a motor vehicle, in particular for carrying out a method according to one of the preceding claims, wherein the adjustable element (1) is adjustable between a main locking position and an opening position, wherein a first drive arrangement (3) is provided for the motorized adjustment of the adjustable element (1) between a pre-locking position located upstream of the main locking position and the opening position, wherein a second drive arrangement (4) is provided for the motorized adjustment of the adjustable element (1) from the pre-locking position into the main locking position,
wherein a motor vehicle lock arrangement (5) with a motor vehicle lock (6) and a lock striker (7) or the like assigned to the motor vehicle lock (6) is provided for fixing the adjustable element (1) in the main locking position, and
wherein a drive controller (8) activates the second drive arrangement (4) in order to adjust the adjustable element (1) from the pre-locking position into the main locking position when the drive controller (8)
- detects an engagement indicator for the engagement between the motor vehicle lock (6) and the lock striker (7) or the like,
- at the same time as this detects the position of the adjustable element (1) between the pre-locking position thereof and the main locking position thereof, and
- at any rate directly before the above detection of the engagement indicator, detects a movement of the adjustable element (1) in the locking direction.

## Revendications

1. Procédé pour le déplacement motorisé d'un élément de réglage (1) d'un véhicule automobile au moyen d'un système d'entraînement, l'élément de réglage (1) pouvant être déplacé entre une position de fermeture principale et une position d'ouverture, un premier ensemble d'entraînement (3) étant prévu pour le déplacement motorisé de l'élément de réglage (1) entre une position de pré-fermeture placée en amont de la position de fermeture principale et la position d'ouverture, un deuxième ensemble d'entraînement (4) étant prévu pour le déplacement motorisé de l'élément de réglage (1) de la position de pré-fermeture à la position de fermeture principale,
un ensemble de serrure de véhicule automobile (5) comprenant une serrure de véhicule automobile (6) et une gâche (7) ou similaire associée à la serrure de véhicule automobile (6) étant prévu pour la fixation de l'élément de réglage (1) dans la position de fermeture principale et
le deuxième ensemble d'entraînement (4) étant commandé par une commande d'entraînement (8) afin de déplacer l'élément de réglage (1) de la position de pré-fermeture à la position de fermeture principale, lorsque la commande d'entraînement (8)
- détecte un indicateur d'entrée en prise pour l'entrée en prise entre la serrure de véhicule automobile (6) et la gâche (7) ou similaire,
- détecte simultanément à cela la position de l'élément de réglage (1) entre sa position de préfermeture et sa position de fermeture principale et
- détecte en tout cas immédiatement avant la détection ci-dessus de l'indicateur d'entrée en prise un mouvement de l'élément de réglage (1) dans la direction de fermeture.

2. Procédé selon la revendication 1, **caractérisé en ce que** la serrure de véhicule automobile (6) comprend les éléments de fermeture pêne de serrure et cliquet de verrouillage, **en ce que** le pêne de serrure peut être amené à une position de pré-encliquetage et/ou à une position d'encliquetage principale par l'entrée en prise avec la gâche (7) ou similaire, et **en ce que** l'indicateur d'entrée en prise à détecter est l'événement du passage du pêne de serrure à la position de pré-encliquetage ou à la position d'encliquetage principale.

3. Procédé selon la revendication 2, **caractérisé en ce que** la serrure de véhicule automobile (6) comprend un capteur de position pour la position du pêne de serrure et/ou du cliquet de verrouillage, et **en ce que** la commande d'entraînement (8) surveille les valeurs de capteur de ce capteur de position pour la détection de l'indicateur d'entrée en prise.

4. Procédé selon l'une quelconque des revendications précédentes, **caractérisé en ce que** le premier ensemble d'entraînement (3) comprend un capteur de position pour la position de l'élément de réglage (1), et **en ce que** la commande d'entraînement (8) surveille les valeurs de capteur de ce capteur de position pour la détection de l'entrée de l'élément de réglage (1) dans la région entre sa position de pré-fermeture et sa position de fermeture principale et pour la détection de la direction de mouvement de l'élément de réglage (1).

5. Procédé selon l'une quelconque des revendications précédentes, **caractérisé en ce que** le premier ensemble d'entraînement (3) comprend au moins un entraînement à broche (9) qui est accouplé à l'élément de réglage (1) d'une part et à la carrosserie de véhicule automobile d'autre part.

6. Procédé selon l'une quelconque des revendications précédentes, **caractérisé en ce que** le deuxième ensemble d'entraînement (4) comprend un entraînement au moyen duquel un déplacement du pêne de serrure de la serrure de véhicule automobile (6) ou de la gâche (7) ou similaire peut être provoqué.

7. Procédé selon l'une quelconque des revendications précédentes, **caractérisé en ce que** l'élément de réglage (1) est réalisé sous forme de hayon arrière, de capot arrière, de capot de moteur, de porte, en particulier de porte latérale, ou sous forme de plancher d'espace de chargement du véhicule automobile.

8. Système d'entraînement pour le déplacement motorisé d'un élément de réglage (1) d'un véhicule automobile, en particulier pour mettre en oeuvre un procédé selon l'une quelconque des revendications précédentes, l'élément de réglage (1) pouvant être déplacé entre une position de fermeture principale et une position d'ouverture, un premier ensemble d'entraînement (3) étant prévu pour le déplacement motorisé de l'élément de réglage (1) entre une position de pré-fermeture placée en amont de la position de fermeture principale et la position d'ouverture, un deuxième ensemble d'entraînement (4) étant prévu pour le déplacement motorisé de l'élément de réglage (1) de la position de pré-fermeture à la position de fermeture principale, un ensemble de serrure de véhicule automobile (5) comprenant une serrure de véhicule automobile (6) et une gâche (7) ou similaire associée à la serrure de véhicule automobile (6) étant prévu pour la fixation de l'élément de réglage (1) dans une position de fermeture principale et
une commande d'entraînement (8) commandant le deuxième ensemble d'entraînement (4) afin de déplacer l'élément de réglage (1) de la position de pré-fermeture à la position de fermeture principale, lorsque la commande d'entraînement (8)
- détecte un indicateur d'entrée en prise pour l'entrée en prise entre la serrure de véhicule automobile (6) et la gâche (7) ou similaire,
- détecte simultanément à cela la position de l'élément de réglage (1) entre sa position de pré-fermeture et sa position de fermeture principale et
- détecte en tout cas immédiatement avant la détection ci-dessus de l'indicateur d'entrée en prise un mouvement de l'élément de réglage (1) dans la direction de fermeture.
